# EUROPÄISCHE PATENTSCHRIFT

(11) **EP 2 853 665 B1**
(45) Veröffentlichungstag und Bekanntmachung des Hinweises auf die Patenterteilung: **11.10.2017**
(21) Anmeldenummer: 14180605.9
(22) Anmeldetag: 12.08.2014
(51) Int. Cl.: E05B 17/18, E05B 85/16, E05C 19/06

(54) **Türgriff**
Door handle
Poignée de porte

(30) Priorität: 27.09.2013 DE 102013016069
(43) Veröffentlichungstag der Anmeldung: 01.04.2015
(73) Patentinhaber: Huf Hülsbeck & Fürst GmbH & Co. KG, 42551 Velbert (DE)
(72) Erfinder: Löw, Matthias, 40885 Ratingen (DE); Schiemann, Stefan, 50129 Bergheim (DE)

(56) Entgegenhaltungen:
- EP-A2- 2 096 237
- DE-A1- 19 943 497
- DE-A1-102011 001 892
- US-A1- 2008 067 820

## Beschreibung

Die Erfindung betrifft einen Türgriff gemäß dem Oberbegriff des Patentanspruchs 1.

Aus dem Stand der Technik sind Türgriffe mit einem Griffkörper bekannt. Diese Griffkörper weisen Öffnungen auf, welche von Abdeckelementen abgedeckt sind.

Aus der DE102011001892A1 ist ein Türgriff mit einem Abdeckelement bekannt, wobei ein Kraftspeicher einstückig mit dem Abdeckelement ausgebildet ist.

Des Weiteren offenbart die DE19943497A1 einen Türgriff mit einem Abdeckelement, wobei der als Rastfeder ausgebildete Kraftspeicher im Zuge der Herstellung des Abdeckelements in dieses eingespritzt wurde.

Die Aufgabe der vorliegenden Erfindung ist, das Abdeckelement sicher und kostengünstig am Griffkörper anzuordnen.

Die Aufgabe wird durch den kennzeichnenden Teil des Patentanspruchs 1 gelöst.

Der Kraftspeicher ist ein kostengünstiges Bauteil, welches sich einfach und sicher am Griffkörper oder am Abdeckelement anordnen lässt. Ferner ist der Kraftspeicher ein sehr robustes Bauteil, welches für eine sichere Verbindung zwischen Abdeckelement und Griffkörper sorgt.

Nach der Erfindung ist vorgesehen, dass das Abdeckelement und der Griffkörper mittels eines Kraftspeichers verbunden sind. Durch diese Maßnahme gelingt es, dass das Abdeckelement und der Griffkörper fest und sicher miteinander im Eingriff sind, so dass ein Ablösen der beiden Bauteile voneinander verhindert wird.

Nach einer weiteren bevorzugten Ausführungsform ist vorgesehen, dass bei einer Betätigung des Türgriffs dieser von einer passiven Stellung, insbesondere einer Ruhestellung, in eine aktive Stellung, insbesondere einer Betriebsstellung, bringbar ist, wobei das Abdeckelement zur Freigabe der Öffnung oder Ausnehmung nur dann am Griffkörper bewegbar ist, wenn der Türgriff die passive Stellung verlassen hat.

Diese Lösung weist den Vorteil auf, dass ein Ablösen des Abdeckelements in der passiven Betriebsstellung ausgeschlossen ist. Der Kraftspeicher sorgt, wie bereits oben beschrieben, für eine sichere Verbindung zwischen dem Abdeckelement und dem Griffkörper des Türgriffs eines Kraftfahrzeugs. Wenn sich der Türgriff in seiner passiven Stellung befindet, so liegt der Türgriff an einem Türblech einer Kraftfahrzeugtüre des Kraftfahrzeugs an oder ist nur zu diesem gering beabstandet. Der Abstand zwischen dem Türblech und dem Griffkörper ist in der passiven Stellung
des Türgriffs derart gewählt, dass ein Bewegen oder Lösen des Abdeckelements ausgeschlossen ist. Ein Lösen des Abdeckelements von dem Griffkörper ist nur in der aktiven Stellung möglich. In diesem Fall ist zumindest ein Abschnitt des Griffkörpers, und zwar zumindest der Abschnitt des Griffkörpers an dem das Abdeckelement angrenzt, beabstandet zu dem Türblech angeordnet. Der Abstand ist dabei so gewählt, dass das Abdeckelement sich in Richtung des Türblechs bewegen oder lösen lässt. Dabei wird die Öffnung oder Ausnehmung des Griffkörpers freigegeben. Das Bewegen des Abdeckelements kann dabei mit einem Körperteil, insbesondere mit einem Finger, oder mit einem Werkzeug oder mit einem Schaft eines Schlüssels manuell durchgeführt werden.

Sehr einfach und sicher ist die Konstruktion des Türgriffs, wenn das Abdeckelement formschlüssig und/oder kraftschlüssig am Griffkörper angeordnet ist.

Die Bewegung des Abdeckelements wird in vorteilhafterweise vereinfacht, wenn das Abdeckelement verschiebbar oder klappbar oder schwenkbar auf dem Griffkörper angeordnet ist.

Die Sicherheit gegen ein Ablösen des Abdeckelements vom Griffkörper wird weiter verbessert, wenn das Abdeckelement und der Griffkörper über zusätzliche Befestigungsmittel miteinander verbunden sind, wobei die Befestigungsmittel an dem Abdeckelement und/oder am Griffkörper angeordnet sind. Wenn der Kraftspeicher beschädigt oder defekt sein sollte, so sorgen die zusätzlichen Befestigungsmittel dafür, dass das Abdeckelement weiterhin am Griffkörper befestigt bleibt. Die Sicherheit wird dadurch zusätzlich erhöht, dass, insbesondere während der Fahrt des Kraftfahrzeugs, ein Lösen des Abdeckelements vom Griffkörper ausgeschlossen ist. Des Weiteren wird durch die zusätzlichen Befestigungsmittel die Verbindung zwischen dem Abdeckelement und dem Griffkörper stabiler, so dass ein Ablösen des Abdeckelements vom Griffkörpers auch durch starke Erschütterungen des Griffkörpers verhindert wird.

Das Bewegen des Abdeckelements wird vereinfacht, wenn das Befestigungsmittel als Führungsnuten oder Führungsrippen ausgebildet sind, wobei die Führungsrippen und Führungsnuten miteinander im Eingriff sind, wenn das Abdeckelement mit dem Griffkörper verbunden ist. Die Führungsnuten und Führungsrippen sorgen für eine kontrollierte Bewegung des Abdeckelements.

Eine alternative Ausgestaltung der Erfindung sieht vor, dass die Befestigungsmittel als Rastmittel, insbesondere als Rastnasen, ausgebildet sind. Die Verrastung bietet den Vorteil, dass die Verbindung zwischen dem Abdeckelement und dem Griffkörper noch sicherer wird. Diese Lösung bietet sich insbesondere dann an, wenn das Abdeckelement manuell von dem Griffkörper gelöst werden kann.

Nach einer weiteren bevorzugten Ausführungsform ist vorgesehen, dass das Abdeckelement zur Freigabe der Öffnung oder Ausnehmung vollständig abnehmbar ausgebildet ist. Diese Lösung zeichnet sich dadurch aus, dass die Öffnung oder Ausnehmung leicht für den Benutzer zugänglich ist, so dass der Komfort gesteigert wird.

Nach einer alternativen Ausgestaltung des Türgriffs ist vorgesehen, dass das Abdeckelement verliersicher an dem Griffkörper angeordnet ist. Dadurch wird auch bei starken Erschütterungen, insbesondere während der Fahrt des Kraftfahrzeugs ausgeschlossen, dass auch bei einem Lösen des Abdeckelements dieses am Griffkörper verbleibt. Um die Verliersicherheit zu gewährleisten, kann das Abdeckelement mit dem Griffkörper beispielsweise mit einem Verbindungselement, insbesondere mit einem Band oder Seil, verbunden werden. Erfindungsgemäß ist der Kraftspeicher mit dem Abdeckelement verklipst. Mittels der Verklipsung ist ausgeschlossen, dass sich der Kraftspeicher von dem Abdeckelement oder dem Griffkörper lösen kann. Der Kraftspeicher ist somit sicher befestigt.

Nach einer bevorzugten Ausführungsform der Erfindung ist vorgesehen, dass der Kraftspeicher als Betätigungsmittel und/oder Haltemittel ausgebildet ist. Diese Lösung zeichnet sich dadurch aus, dass der Kraftspeicher zwei Funktionen aufweist. Zum Einem dient der Kraftspeicher dazu, das Abdeckelement sicher mit dem Griffkörper zu verbinden, und zum Anderem kann mit Hilfe des Kraftspeichers das Abdeckelement betätigt werden, um die Verbindung zwischen dem Griffkörper und dem Abdeckelement zu lösen, so dass das Abdeckelement bewegt werden kann. Sehr vorteilhaft ist es, wenn gleichzeitig der Kraftspeicher als Betätigungselement und Haltemittel dient, weil dann auf ein zusätzliches Bauteil verzichtet werden, wodurch die Kosten für den Türgriff verringert werden.

Sehr komfortabel ist die Betätigung des Kraftspeichers, wenn der Kraftspeicher einen Betätigungsabschnitt aufweist. Der Benutzer kann diesen Abschnitt betätigen, um die Verbindung zwischen dem Abdeckelement und dem Griffkörper zu lösen.

Es ist besonders vorteilhaft, wenn der Betätigungsabschnitt des Kraftspeichers Rippen aufweist. Dadurch, dass der Betätigungsabschnitt mit Hilfe der Rippen versehen wird, weiß der Benutzer genau, welche Stelle am Kraftspeicher betätigt werden muss, um die Verbindung zwischen dem Abdeckelement und dem Griffkörper zu lösen. Eine Fehlbetätigung des Kraftspeicher wird dadurch in vorteilhafterweise verhindert. Wenn der Benutzer mit einem Körperteil, insbesondere mit seinem Finger oder Daumen, den Betätigungsabschnitt zur Betätigung des Kraftspeichers berührt bzw. drückt, wird verhindert, dass der Benutzer mit seinem Körperteil auf dem Betätigungsabschnitt abrutscht. Die Reibkräfte zwischen dem Körperteil und dem Betätigungsabschnitt werden folglich erhöht. Dadurch wird die Betätigung des Kraftspeichers für den Benutzer komfortabler und sicherer. Ein Ablösen des Abdeckelements von dem Griffkörper wird daher vereinfacht.

Nach einer weiteren Ausgestaltung des Türgriffs ist vorgesehen, dass der Kraftspeicher einen Bügel umfasst, welcher sich in einer, insbesondere komplementären, Ausnehmung des Griffkörpers oder des Abdeckelements abstützt.

Durch diese Maßnahme wird sichergestellt, dass der Kraftspeicher das Abdeckelement sowohl fest, als auch nachträglich lösbar, mit dem Griffkörper verbindet. Des Weiteren sorgt der Bügel für eine sichere Abstützung des Kraftspeichers an dem Abdeckelement oder an dem Griffkörper.

Nach einer bevorzugten Ausführungsform ist vorgesehen, dass durch eine Betätigung des Betätigungsabschnitts des Kraftspeichers die formschlüssige und/oder kraftschlüssige Verbindung zwischen dem Abdeckelement und dem Griffkörper lösbar ist. Damit wird sichergestellt, dass sich das Abdeckelement sicher und einfach lösen lässt.

Es ist von Vorteil, wenn der Kraftspeicher als Blattfeder ausgebildet ist. Dadurch können mit Hilfe des Kraftspeichers Kräfte aufgebracht werden, welche das Abdeckelement und den Griffkörper miteinander fest und sicher verbinden. Die Blattfeder ist sehr kostengünstig in ihrer Herstellung und benötigt nur einen geringen Bauraum, so dass der Türgriff kompakter hergestellt werden kann.

Es kann auf ein zusätzliches Bauteil verzichtet werden, wenn das Abdeckelement als Blende ausgebildet ist, wobei das Abdeckelement flächenbündig an dem Griffkörper angeordnet ist. Dabei kann das Abdeckelement mit einer Chromleiste versehen werden. Durch die flächenbündige Anordnung des Abdeckelements in dem Griffkörper wird der Luftwiderstandsbeiwert des Türgriffs verbessert. Die während der Fahrt des Kraftfahrzeugs am Griffkörper und am Abdeckelement vorbeiströmende Luft wird weniger verwirbelt, weil durch die flächenbündige Anordnung der beiden Bauteile der Türgriff weniger Abrisskanten aufweist, hinter denen sich Luftwirbel bilden können.

Nach einer weiteren bevorzugten Ausführungsform des Türgriffs ist vorgesehen, dass hinter dem Abdeckelement ein Funktionsteil, insbesondere ein Schließzylinder, angeordnet ist. Nachdem das Abdeckelement die Öffnung oder Ausnehmung freigegeben hat, ist das Funktionsteil für einen Benutzer zugänglich. Das Funktionsteil könnte auch als Schließzylinder ausgebildet sein, welches hinter der Öffnung oder Ausnehmung des Schließzylinders angeordnet ist. Falls bei dem Kraftfahrzeug das elektronische Schließsystem ausfällt, so kann die Türe des Kraftfahrzeugs manuell und mechanisch mit Hilfe des Schließzylinders und eines entsprechenden Schlüssels geöffnet werden. Das Abdeckelement wird dann bewegt, indem der Benutzer beispielsweise den Kraftspeicher an seinem Betätigungsabschnitt betätigt. Der Benutzer bewegt das Abdeckelement zur Seite und hat über die Öffnung oder Ausnehmung einen Zugang zum Schließzylinder.

Um das Funktionsteil sicher und geschützt anzuordnen, ist das Funktionsteil innerhalb des Griffkörpers angeordnet oder an einem Türblech einer Karosserie des Kraftfahrzeugs angeordnet oder an einem Lagerbügel angeordnet, welcher zur Lagerung des Griffkörpers dient.

Sehr komfortabel ist die Bedienung des Türgriffs, wenn der Türgriff als Ziehgriff oder als Klappgriff ausgebildet ist.

Um sicherzustellen, dass das Abdeckelement zuverlässig in der aktiven Stellung bewegbar ist, ist vorgesehen, dass in der aktiven Stellung mindestens ein Abschnitt des Griffkörpers einen größeren Abstand zur Tür, insbesondere zum Türblech, aufweist als in der passiven Stellung.

Die Erfindung wir anhand eines Ausführungsbeispiels und schematischen Zeichnungen näher beschrieben.

Die Figuren zeigen:
- Figur 1: einen Ausschnitt eines Türgriffs dargestellt in einer aktiven Stellung,
- Figur 2: ein Abdeckelement in perspektivischer Ansicht,
- Figur 3: einen Ausschnitt des Türgriffs in einer Ansicht von hinten, und
- Figur 4: einen Ausschnitt des Türgriffs in einer Ansicht von vorne, wobei das Abdeckelement nicht dargestellt ist.

In der Figur 1 ist ein Ausschnitt eines Türgriffs 1, insbesondere eines Ziehgriffs, für eine Tür eines Kraftfahrzeugs gezeigt, wobei der Türgriff 1 in einer aktiven Stellung, insbesondere in einer Betriebsstellung, dargestellt ist. Dabei weist der Türgriff 1 einen Abstand zu einem an einem Türblech 2 angeordneten als Funktionsteil ausgebildeten Schließzylinder 3 auf. Die Befestigung des Schließzylinders 3 erfolgt am Türblech 3 oder alternativ an einem Lagerbügel zur Lagerung des Türgriffs 1, welcher an dem Türblech 3 angeordnet ist. Ferner umfasst der Türgriff 1 einen aus Kunststoff ausgebildeten Griffkörper 4, welcher im vorliegenden Fall eine Ausnehmung 5 aufweist, alternativ aber auch eine Öffnung aufweisen kann. Die Ausnehmung 5 dient zur Aufnahme eines als Blende ausgebildeten Abdeckelements 6, das die Ausnehmung 5 abdeckt. Dabei ist das aus Kunststoff ausgebildete Abdeckelement 6 aufweisend eine Innenwand 18 form- und/oder kraftschlüssig am Griffkörper 4 angeordnet, wobei das Abdeckelement 6 und der Griffkörper 4 flächenbündig zueinander angeordnet sind, um die Aerodynamik des Türgriffs 1 zu verbessern. Das Abdeckelement 6 ist zumindest teilweise verschiebbar auf dem Griffkörper 4 angeordnet. Ebenfalls ist es denkbar, das Abdeckelement 6 klappbar oder schwenkbar am Griffkörper 4 anzuordnen. Dem Abdeckelement 6 ist ein als elastisches Mittel ausgebildeter Kraftspeicher 7 zugeordnet, wie insbesondere in der Figur 2 gezeigt. Der Kraftspeicher 7 verbindet den Griffkörper 4 und das Abdeckelement 6 miteinander. In der Figur 4 wird gezeigt, wie der Kraftspeicher 7 am Griffkörper 4 angeordnet wird. Das Abdeckelement 6 ist im vorliegenden Ausführungsbeispiel in der Regel mit dem Kraftspeicher 7 verbunden. Die Figur 4 dient dazu, die Anordnung des Kraftspeichers 7 in dem Griffkörper 4 in der Ansicht von vorne besser zu verdeutlichen. Der als Betätigungsmittel und/oder Haltemittel ausgebildete Kraftspeicher 7 ist im vorliegenden Fall mit dem Abdeckelement 6 verklipst, wobei innenseitig an der Innenwand 18 am Abdeckelement 6 ein L-förmiger Vorsprung 8 zur Befestigung des Kraftspeichers 7 vorgesehen ist, wie in Figur 2 näher dargestellt. Dafür weist der in der Figur 4 gezeigte Kraftspeicher 7 einen angewinkelten Abschnitt 9 auf, welcher mit einer rechteckigen, insbesondere quadratischen Ausnehmung 10 versehen ist, welche mit dem Vorsprung 8 einrastet. Der Kraftspeicher 7, welcher vorzugsweise als Blattfeder ausgestaltet ist, weist weiter einen Betätigungsabschnitt 11 auf, welcher mehrere Rippen 12 umfasst. Die Rippen 12 haben die Funktion, dass ein Benutzer, welcher den Betätigungsabschnitt 11 betätigt, beispielsweise mit seinem Finger oder Daumen oder einem Gegenstand einen besseren Kontakt zum Kraftspeicher 7 hat. Ein Abrutschen des Fingers, Daumens oder eines sonstigen Gegenstands auf der Betätigungsfläche 11 des Kraftspeichers 7 wird dadurch in vorteilhafterweise ausgeschlossen. Des Weiteren umfasst der Kraftspeicher 7 einen Bügel 13, welcher sich an einer, insbesondere komplementären, Ausnehmung 14 des Griffkörpers 4 abstützt. Ein Abstützbügel 19 ist mit dem Bügel 13 verbunden, wobei der Bügel 13 und der Abstützbügel 19 in einem Winkel α zueinander angeordnet ist. Der Abstützbügel 19 liegt im unbetätigten Zustand des Kraftspeichers 7 an der Innenwand 18 des Abdeckelements 6 an.

Im vorliegenden Ausführungsbeispiel wird das Abdeckelement 6 nicht nur mittels des Kraftspeichers 7 mit dem Griffkörper 4 verbunden, sondern zusätzlich sind noch Befestigungsmittel vorgesehen, welche das Abdeckelement 6 mit dem Griffkörper 4 verbinden, wobei die Befestigungsmittel an dem Abdeckelement 6 und am Griffkörper 4 angeordnet sind. Einerseits sind die Befestigungsmittel als Führungsnuten 15 ausgebildet, welche am Griffkörper 4 angeordnet sind. Andererseits sind die Befestigungsmittel als Führungsrippen 16 ausgebildet, welche am Abdeckelement 6 angeordnet sind. Die Führungsnuten 15 und die Führungsrippen 16 sind miteinander im Eingriff, wenn das Abdeckelement 6 mit dem Griffkörper 4 verbunden ist, wie dies in der Figur 3 visualisiert ist. Dabei bildet die jeweilige Führungsnuten 15 mit der jeweiligen Führungsrippe 16 eine formschlüssige und/oder kraftschlüssige Verbindung. Im vorliegenden Fall dient der L-förmige Vorsprung 8 ebenfalls als Führungsrippe 16. Man könnte die Befestigungsmittel auch als Rastmittel, insbesondere als Rastnasen ausbilden. Die Rastnasen könnten zusätzlich oder alternativ an dem Griffkörper oder am Abdeckelement 6 angeordnet sein. Ferner sind die Befestigungsmittel einteilig mit dem Abdeckelement 6 und/oder dem Griffkörper 4 ausgebildet.

Der Schließzylinder 3 dient grundsätzlich dazu, ein nicht näher gezeigtes Schloss mit Hilfe eines mechanischen Schlüssels, insbesondere Schlüsselschafts, zu betätigen. Fällt beispielsweise die Funkkommunikation zwischen dem Kraftfahrzeug und einem Funkschlüssel aus, so kann im Notfall der Schließzylinder 3 mittels des mechanischen Schlüssels betätigt werden. In einer passiven Stellung, insbesondere in einer Ruhestellung, des Türgriffs 1 wird der Schließzylinder 3 von dem Türgriff 1, insbesondere von dem Abdeckelement 6 verdeckt. In diesem Fall ist ein Zugriff auf den Schließzylinder 3 ausgeschlossen. Deshalb muss bei einem Ausfall des Funkschlüssels zunächst der Türgriff 1 in eine aktive Stellung gebracht werden. In der aktiven Stellung weist mindestens ein Abschnitt des Griffkörpers 4 einen größeren Abstand zur Tür, insbesondere zum Türblech 2, auf als in der passiven Stellung. Das Abdeckelement 6 kann nur zur Freigabe der Ausnehmung 6 bewegt werden, wenn der Türgriff 1 die passive Stellung verlassen hat. Wenn der Kraftspeicher 7 von einem Benutzer betätigt wird, wird die form- und/oder kraftschlüssige Verbindung zwischen dem Abdeckelement 6 und dem Griffkörper 4 gelöst, so dass das Abdeckelement 6 vollständig von dem Griffkörper 4 abnehmbar ist. Dabei werden die Betätigungsrippen 12 in Richtung der Innenwand 18 des Abdeckelements 6 gedrückt, wobei gleichzeitig der Abstützbügel 19 federnd gegen die Innenwand 18 gedrückt wird, so dass sich der Winkel α zwischen dem Bügel 13 und dem Abstützbügel 19 verringert. In diesem Zuge wird die form- und/oder kraftschlüssige Verbindung zwischen dem Bügel 13 und der Ausnehmung 14 gelöst. Danach zieht der Benutzer, vorzugsweise mit seinem Daumen und Zeigefinger das Abdeckelement seitlich von dem Griffkörper 4 ab. Dabei werden die Führungsnuten 15 und die Führungsrippen 16 entweder vollständig oder teilweise voneinander getrennt, so dass der Schließzylinder 3 freigegeben wird. Der Benutzer führt dann seinen Notschlüssel durch eine Öffnung 17 des Griffkörpers 4 und kann den Schlüsselschaft in den Schließzylinder 3 einführen, um das Schloss zu öffnen oder zu schließen.

Weitere Ausgestaltung der Erfindung sind möglich, so dass der Türgriff 1 auch als Klappgriff ausgebildet sein kann. Weiter kann auch der Kraftspeicher mit dem Griffkörper 4 verklipst werden. Alternativ ist es auch möglich, das Abdeckelement 6 zumindest teilweise vom Griffkörper zu lösen, so dass das Abdeckelement 6 an dem Griffkörper 4 verliersicher angeordnet ist. Dazu könnte an dem Abdeckelement ein als Verbindungselement ausgebildetes Band oder Seil angeordnet sein, welches das Abdeckelement 6 stets mit dem Griffkörper 4 verbindet. Es können selbstverständlich auch Schriftzüge und Embleme, vorzugsweise in einer anderen Farbe als der Griffkörper oder in derselben Farbe wie der Griffkörper 4, auf das Abdeckelement 6 lackiert oder geklebt werden.

### Bezugszeichenliste

- 1: Türgriff
- 2: Türblech
- 3: Schließzylinder
- 4: Griffkörper
- 5: Ausnehmung
- 6: Abdeckelement
- 7: Kraftspeicher
- 8: Vorsprung
- 9: Abschnitt des Kraftspeichers
- 10: Ausnehmung am Kraftspeicher 7
- 11: Betätigungsabschnitt
- 12: Rippen
- 13: Bügel
- 14: Ausnehmung für den Bügel 10
- 15: Führungsnuten
- 16: Führungsrippen
- 17: Öffnung am Griffkörper 4
- 18: Innenwand des Abdeckelements 6
- 19: Abstützbügel

## Patentansprüche

1. Türgriff (1) für ein Kraftfahrzeug, aufweisend einen Griffkörper (4), welcher mindestens eine Öffnung oder Ausnehmung (5) aufweist, die durch ein Abdeckelement (6) des Türgriffes (1) abdeckbar ist, wobei dem Abdeckelement (6) mindestens ein als ein elastisches Mittel ausgebildeter Kraftspeicher (7) zugeordnet ist, wobei das Abdeckelement (6) und der Griffkörper (4) mittels des Kraftspeichers (7) verbunden sind, wobei der Kraftspeicher (7) an dem Abdeckelement (6) angeordnet ist,
**dadurch gekennzeichnet, dass**
der Kraftspeicher (7) mit dem Abdeckelement (6) verklipst ist, wobei innenseitig an einer Innenwand (18) am Abdeckelement (6) ein L-förmiger Vorsprung (8) zur Befestigung des Kraftspeichers (7) vorgesehen ist, wobei der Kraftspeicher (7) einen angewinkelten Abschnitt (9) aufweist, welcher mit einer rechteckigen, insbesondere quadratischen Ausnehmung (10) versehen ist, welche mit dem Vorsprung (8) einrastet.

2. Türgriff (1) nach Anspruch 1, **dadurch gekennzeichnet, dass** bei einer Betätigung des Türgriffs (1) dieser von einer passiven Stellung, insbesondere einer Ruhestellung, in eine aktive Stellung, insbesondere einer Betriebsstellung, bringbar ist, wobei das Abdeckelement (6) zur Freigabe der Öffnung oder Ausnehmung (5) nur dann am Griffkörper (4) bewegbar ist, wenn der Türgriff (1) die passive Stellung verlassen hat.

3. Türgriff (1) nach Anspruch 1 oder 2, **dadurch gekennzeichnet, dass** das Abdeckelement (6) formschlüssig und/oder kraftschlüssig am Griffkörper (4) angeordnet ist.

4. Türgriff (1) nach einem der Ansprüche 1 bis 3, **dadurch gekennzeichnet, dass** das Abdeckelement (6) verschiebbar oder klappbar oder schwenkbar auf dem Griffkörper (4) angeordnet ist.

5. Türgriff (1) nach einem der Ansprüche 1 bis 4, **dadurch gekennzeichnet, dass** das Abdeckelement (6) und der Griffkörper (4) über zusätzliche Befestigungsmittel miteinander verbunden sind, wobei die Befestigungsmittel an dem Abdeckelement (6) und/oder am Griffkörper (4) angeordnet sind.

6. Türgriff (1) nach Anspruch 5, **dadurch gekennzeichnet, dass** die Befestigungsmittel als Führungsnuten (15) oder Führungsrippen (16) ausgebildet sind, wobei die Führungsrippen (16) und Führungsnuten (15) miteinander im Eingriff sind, wenn das Abdeckelement (6) mit dem Griffkörper (4) verbunden ist.

7. Türgriff (1) nach Anspruch 5 oder 6, **dadurch gekennzeichnet, dass** die Befestigungsmittel als Rastmittel, insbesondere als Rastnasen, ausgebildet sind.

8. Türgriff (1) nach einem der Ansprüche 1 bis 7, **dadurch gekennzeichnet, dass** das Abdeckelement (6) zur Freigabe der Öffnung oder Ausnehmung (5) vollständig abnehmbar ausgebildet ist.

9. Türgriff (1) nach einem der Ansprüche 1 bis 8, **dadurch gekennzeichnet, dass** das Abdeckelement (6) verliersicher an dem Griffkörper (5) angeordnet ist.

10. Türgriff (1) nach einem der Ansprüche 1 bis 9, **dadurch gekennzeichnet, dass** der Kraftspeicher (7) als Betätigungsmittel und/oder Haltemittel ausgebildet ist.

11. Türgriff (1) nach einem der Ansprüche 1 bis 10, **dadurch gekennzeichnet, dass** der Kraftspeicher (7) einen Betätigungsabschnitt (11) aufweist.

12. Türgriff (1) nach einem Anspruch 11, **dadurch gekennzeichnet, dass** der Betätigungsabschnitt (11) des Kraftspeichers (7) Rippen (12) aufweist.

13. Türgriff (1) nach einem der Der Ansprüche 1 bis 12, **dadurch gekennzeichnet, dass** der Kraftspeicher (7) einen Bügel (13) umfasst, welcher sich in einer, insbesondere komplementären, Ausnehmung (5) des Griffkörpers (4) oder des Abdeckelements (6) abstützt.

14. Türgriff (1) nach einem der Ansprüche 1 bis 13, **dadurch gekennzeichnet, dass** durch eine Betätigung des Betätigungsabschnitts (11) des Kraftspeichers (7) die formschlüssige und/oder kraftschlüssige Verbindung zwischen dem Abdeckelement (6) und dem Griffkörper (4) lösbar ist.

15. Türgriff (1) nach einem der Ansprüche 1 bis 14, **dadurch gekennzeichnet, dass** der Kraftspeicher (7) als Blattfeder ausgebildet ist.

16. Türgriff (1) nach einem der Ansprüche 1 bis 15, **dadurch gekennzeichnet, dass** das Abdeckelement (6) als Blende ausgebildet ist, wobei das Abdeckelement (6) flächenbündig an dem Griffkörper (4) angeordnet ist.

17. Türgriff (1) nach einem der Ansprüche 1 bis 16, **dadurch gekennzeichnet, dass** hinter dem Abdeckelement (6) ein Funktionsteil, insbesondere ein Schließzylinder (3), angeordnet ist.

18. Türgriff (1) nach Anspruch 17, **dadurch gekennzeichnet, dass** das Funktionsteil innerhalb des Griffkörpers (4) angeordnet ist oder an einem Türblech (2) einer Karosserie des Kraftfahrzeugs angeordnet ist oder an einem Lagerbügel angeordnet ist, welcher zur Lagerung des Griffkörpers (4) dient.

19. Türgriff (1) nach einem der Ansprüche 1 bis 18, **dadurch gekennzeichnet, dass** der Türgriff (1) als Ziehgriff oder als Klappgriff ausgebildet ist.

20. Türgriff (1) nach einem der Ansprüche 1 bis 19, **dadurch gekennzeichnet, dass** in der aktiven Stellung mindestens ein Abschnitt des Griffkörpers (4) einen größeren Abstand zur Tür, insbesondere zum Türblech (2), aufweist als in der passiven Stellung.

## Claims

1. A door handle (1) for a motor vehicle, having a handle body (4), which has at least one opening or recess (5), which can be covered by a cover element (6) of the door handle (1), at least one energy store (7), constructed as an elastic means, being assigned to the cover element (6), the cover element (6) and the handle body (4) being connected by means of the energy store (7), the energy store (7) being arranged on the cover element (6),
**characterized in that**
the energy store (7) is clipped to the cover element (6), wherein an L-shaped projection (8) is provided for fastening the energy store (7) internally on an inner wall (18) on the cover element (6), wherein the energy store (7) has an angled section (9), which is provided with a rectangular, particularly square recess (10), which latches with the projection (8).

2. The door handle (1) according to claim 1, **characterized in that** when the door handle (1) is actuated, the door handle can be brought from a passive position, particularly a rest position, into an active position, particularly an operating position, wherein the cover element (6) can only be moved on the handle body (4) for exposing the opening or recess (5), if the door handle (1) has left the passive position.

3. The door handle (1) according to claim 1 or 2, **characterized in that** the over element (6) is arranged in a form-fitting and/or force-fitting manner on the handle body (4).

4. The door handle (1) according to claims 1 to 3, **characterized in that** the cover element (6) is arranged in a displaceable or foldable or pivotable manner on the handle body (4).

5. The door handle (1) according to one of claims 1 to 4, **characterized in that** the cover element (6) and the handle body (4) are connected to one another via additional fastening means, wherein the fastening means are arranged on the cover element (6) and/or on the handle body (4).

6. The door handle (1) according to claim 5, **characterized in that** the fastening means are constructed as guide grooves (15) or guide ribs (16), wherein the guide ribs (16) and guide grooves (15) are in engagement with one another when the cover element (6) is connected to the handle body (4).

7. The door handle (1) according to claim 5 or 6, **characterized in that** the fastening means are constructed as latching means, particularly as latching lugs.

8. The door handle (1) according to one of claims 1 to 7, **characterized in that** the cover element (6) is constructed in a completely removable manner for exposing the opening or recess (5).

9. The door handle (1) according to one of claims 1 to 8, **characterized in that** the cover element (6) is arranged in a captive manner on the handle body (5) .

10. The door handle (1) according to one of claims 1 to 9, **characterized in that** the energy store (7) is constructed as a fastening means and/or holding means.

11. The door handle (1) according to one of claims 1 to 10, **characterized in that** the energy store (7) has an actuating section (11).

12. The door handle (1) according to claim 11, **characterized in that** the actuating section (11) of the energy store (7) has ribs (12).

13. The door handle (1) according to one of claims 1 to 12, **characterized in that** the energy store (7) comprises a bracket (13), which is supported in a, particularly complementary, recess (5) of the handle body (4) or the cover element (6).

14. The door handle (1) according to one of claims 1 to 13, **characterized in that** the form-fitting and/or force-fitting connection between the cover element (6) and the handle body (4) can be detached by means of actuation of the actuating section (11) of the energy store (7).

15. The door handle (1) according to one of claims 1 to 14, **characterized in that** the energy store (7) is constructed as a leaf spring.

16. The door handle (1) according to one of claims 1 to 15, **characterized in that** the cover element (6) is constructed as a covering, wherein the cover element (6) is arranged flush on the handle body (4) .

17. The door handle (1) according to one of claims 1 to 16, **characterized in that** a functional part, particularly a lock cylinder (3), is arranged behind the cover element (6).

18. The door handle (1) according to claim 17, **characterized in that** the functional part is arranged inside the handle body (4) or is arranged on a door panel (2) of a vehicle body of the motor vehicle or is arranged on a mounting bracket which is used for mounting the handle body (4).

19. The door handle (1) according to one of claims 1 to 18, **characterized in that** the door handle (1) is constructed as a pull handle or as a fold-down handle.

20. The door handle (1) according to one of claims 1 to 19, **characterized in that** in the active position, at least one section of the handle body (4) has a greater distance from the door, particularly from the door panel (2), than in the passive position.

## Revendications

1. Poignée de portière (1) pour un véhicule automobile, comportant un corps de poignée (4), lequel comporte au moins un orifice ou évidement (5) qui peut être recouvert par un l'élément de recouvrement (6) de la poignée de portière (1), à l'élément de recouvrement (6) étant associé au moins un accumulateur d'énergie (7) conçu sous la forme d'un moyen élastique, l'élément de recouvrement (6) et le corps de poignée (4) étant reliés au moyen de l'accumulateur d'énergie (7), l'accumulateur d'énergie (7) étant placé sur l'élément de recouvrement (6),
**caractérisée en ce que**
l'accumulateur d'énergie (7) est clipsé avec l'élément de recouvrement (6), à l'intérieur, sur une paroi intérieure (18) sur l'élément de recouvrement (6) étant prévue une saillie en forme de L (8) pour la fixation de l'accumulateur d'énergie (7), l'accumulateur d'énergie (7) comportant un segment (9) coudé, lequel est doté d'un évidement (10) rectangulaire, notamment quadratique, lequel s'enclenche dans la saillie (8) .

2. Poignée de portière (1) selon la revendication 1, **caractérisée en ce que** lors d'une manoeuvre de la poignée de portière (1), celle-ci peut être amenée d'une position passive, notamment d'une position de repos dans une position active, notamment une position de service, pour libérer l'orifice ou l'évidement (5), l'élément de recouvrement (6) n'étant déplaçable sur le corps de poignée (4) qu'une fois que la poignée de portière (1) a quitté la position passive.

3. Poignée de portière (1) selon la revendication 1 ou 2, **caractérisée en ce que** l'élément de recouvrement (6) est placé par complémentarité de forme et/ou par complémentarité de force sur le corps de poignée (4).

4. Poignée de portière (1) selon l'une quelconque des revendications 1 à 3, **caractérisée en ce que** l'élément de recouvrement (6) est placé de manière à être déplaçable ou rabattable ou pivotant sur le corps de poignée (4).

5. Poignée de portière (1) selon l'une quelconque des revendications 1 à 4, **caractérisée en ce que** l'élément de recouvrement (6) et le corps de poignée (4) sont reliés l'un à l'autre par l'intermédiaire de moyens de fixation supplémentaires, les moyens de fixation étant placés sur l'élément de recouvrement (6) et/ou sur le corps de poignée (4).

6. Poignée de portière (1) selon la revendication 5, **caractérisée en ce que** les moyens de fixation sont conçus en tant que rainures de guidage (15) ou nervures de guidage (16), les nervures de guidage (16) et rainures de guidage (15) étant en engagement réciproque, lorsque l'élément de recouvrement (6) est relié avec le corps de poignée (4).

7. Poignée de portière (1) selon la revendication 5 ou 6, **caractérisée en ce que** les moyens de fixation sont conçus en tant que moyens d'enclenchement, notamment en tant que tenons d'enclenchement.

8. Poignée de portière (1) selon l'une quelconque des revendications 1 à 7, **caractérisée en ce que** pour libérer l'orifice ou évidement (5), l'élément de recouvrement (6) est conçu en étant totalement amovible.

9. Poignée de portière (1) selon l'une quelconque des revendications 1 à 8, **caractérisée en ce que** l'élément de recouvrement (6) est placé de manière imperdable sur corps de poignée (5).

10. Poignée de portière (1) selon l'une quelconque des revendications 1 à 9, **caractérisée en ce que** l'accumulateur d'énergie (7) est conçu en tant que moyen de manoeuvre et/ou moyen de retenue.

11. Poignée de portière (1) selon l'une quelconque des revendications 1 à 10, **caractérisée en ce que** l'accumulateur d'énergie (7) comporte un segment de manoeuvre (11).

12. Poignée de portière (1) selon la revendication 11, **caractérisée en ce que** le segment de manoeuvre (11) de l'accumulateur d'énergies (7) comporte des nervures (12).

13. Poignée de portière (1) selon l'une quelconque des revendications 1 à 12, **caractérisée en ce que** l'accumulateur d'énergie (7) comprend un étrier (13), lequel s'appuie dans un évidement (5), notamment complémentaire du corps de poignée (4) ou de l'élément de recouvrement (6).

14. Poignée de portière (1) selon l'une quelconque des revendications 1 à 13, **caractérisée en ce que** par une manoeuvre du segment de manoeuvre (11) de l'accumulateur d'énergie (7), la liaison par complémentarité de forme et/ou par complémentarité de force entre l'élément de recouvrement (6) et le corps de poignée (4) est désolidarisable.

15. Poignée de portière (1) selon l'une quelconque des revendications 1 à 14, **caractérisée en ce que** l'accumulateur d'énergie (7) nest conçu en tant que ressort à lames.

16. Poignée de portière (1) selon l'une quelconque des revendications 1 à 15, **caractérisée en ce que** l'élément de recouvrement (6) est conçu en tant que cache, l'élément de recouvrement (6) étant placé à fleur de la surface sur le corps de poignée (4).

17. Poignée de portière (1) selon l'une quelconque des revendications 1 à 16, **caractérisée en ce que** derrière l'élément de recouvrement (6) est placée une pièce fonctionnelle, notamment un cylindre de serrure (3).

18. Poignée de portière (1) selon la revendication 17, **caractérisée en ce que** la pièce fonctionnelle est placée à l'intérieur du corps de poignée (4) ou sur une tôle de portière (2) d'une carrosserie du véhicule automobile ou sur un étrier de logement, lequel sert à loger le corps de poignée (4).

19. Poignée de portière (1) selon l'une quelconque des revendications 1 à 18, **caractérisée en ce que** la poignée de portière (1) est conçue en tant que poignée à tirer ou en tant que poignée escamotable.

20. Poignée de portière (1) selon l'une quelconque des revendications 1 à 19, **caractérisée en ce que** dans la position active, au moins un segment du corps de poignée (4) présente un écart plus grand par rapport à la portière, notamment par rapport à la tôle de portière (2) que dans la position passive.
